# EUROPÄISCHE PATENTSCHRIFT

(11) **EP 1 643 598 B1**
(45) Veröffentlichungstag und Bekanntmachung des Hinweises auf die Patenterteilung: **12.09.2007**
(21) Anmeldenummer: 04022990.8
(22) Anmeldetag: 27.09.2004
(51) Int. Cl.: H01R 13/187, H01R 43/16

(54) **Elektrisches Anschlusselement**
Electrical terminal
Elément de contact électrique

(43) Veröffentlichungstag der Anmeldung: 05.04.2006
(73) Patentinhaber: Delphi Technologies, Inc., Troy, MI 48007 (US)
(72) Erfinder: Cvasa, Eduard, 44801 Bochum (DE); Schubert, Harald, 59425 Unna (DE); Wirth, Karl, 50259 Pulheim (DE)
(74) Vertreter: Manitz, Finsterwald & Partner GbR

(56) Entgegenhaltungen:
- EP-A- 0 317 100
- EP-A- 1 215 763
- US-A- 4 720 276

## Beschreibung

Die Erfindung betrifft ein elektrisches Anschlusselement mit einem einen Buchsenabschnitt zur Aufnahme eines Steckkontakts aufweisenden Basisteil und einem in dem Buchsenabschnitt angeordneten Einsatzteil, welches zwei Kontaktfederarme zur Kontaktierung eines in den Buchsenabschnitt eingeführten Steckkontakts umfasst.

Ein derartiges Anschlusselement ist beispielsweise aus der EP-A-1 215 763 bekannt, die als nächstliegender Stand der Technik angesehen wird.

Bei einem weiteren bekannten Anschlusselement der eingangs genannten Art sind das Basisteil und das Einsatzteil separate Bauteile, wobei für das Basisteil und das Einsatzteil unterschiedliche Materialien verwendet werden. Das Basisteil kann beispielsweise aus einem elektrisch besonders gut leitenden Material gebildet sein, während das Einsatzteil ein Material umfassen kann, welches besonders gute Federeigenschaften aufweist, um eine zuverlässige Kontaktierung des Steckkontakts dauerhaft sicherzustellen.

Als problematisch erweist sich bei diesem Anschlusselement, dass das Einsatzteil beim Einführen eines Steckkontakts in das Anschlusselement oder beim Herausziehen des Steckkontakts aus dem Anschlusselement relativ zum Basisteils verschoben werden kann, wodurch die Funktion des Anschlusselements beeinträchtigt und das Einsatzteil unter Umständen sogar beschädigt werden kann.

Der Erfindung liegt die Aufgabe zugrunde, ein elektrisches Anschlusselement zu schaffen, dessen Funktion dauerhaft gewährleistet ist und das mit reduziertem wirtschaftlichen Aufwand herstellbar ist.

Zur Lösung der Aufgabe ist ein elektrisches Anschlusselement mit den Merkmalen des Anspruchs 1 vorgesehen.

Erfindungsgemäß weisen die freien Enden der Kontaktfederarme jeweils eine Verbreiterung zur Arretierung des Einsatzteils am Basisteil auf. Durch die Verbreiterungen der Kontaktfederarme ist das Einsatzteil am Basisteil fixiert und insbesondere gegen eine Verschiebung relativ zum Basisteil gesichert.

Das Einsatzteil kann mit anderen Worten beim Einführen eines Steckkontakts in das Anschlusselement nicht innerhalb des Basisteils verschoben werden. Ebenso kann es beim Herausziehen des Steckkontakts aus dem Anschlussteils nicht zusammen mit dem Steckkontakt aus dem Basisteil herausgezogen werden. Dadurch befindet sich das Einsatzteil stets in einer für die Kontaktierung des Steckkontakts optimalen Lage innerhalb des Basisteils. Gleichzeitig wird eine Beschädigung des Einsatzteils durch den Steckkontakt vermieden. Eine zuverlässige Funktion des Anschlusselements ist somit dauerhaft sichergestellt.

Das Einsatzteil und das Basisteil können jeweils einstückig ausgebildet sein. Insbesondere kann es sich bei dem Einsatzteil und/oder dem Basisteil um Stanz/Biege-Teile handeln. Dadurch ist das Anschlusselement mit einem reduzierten wirtschaftlichen Aufwand herstellbar.

Ferner können das Einsatzteil und das Basisteil aus unterschiedlichen Materialien gebildet sein, wobei das Basisteil vorzugsweise aus einem Bronzematerial und insbesondere aus CuSn_{0,1} und das Einsatzteil vorzugsweise aus einem Federmaterial, insbesondere aus einer Kupferlegierung, z.B. CuNiSi, gebildet ist. Zur Verbesserung der elektrischen Leitfähigkeit kann das Basisteil zusätzlich, insbesondere ganzflächig, mit Zinn beschichtet sein.

Vorteilhafte Ausführungsformen der Erfindung sind den Unteransprüchen, der Beschreibung und der Zeichnung zu entnehmen.

Gemäß einer vorteilhaften Ausführungsform weist das Basisteil Aussparungen auf, in welche die Verbreiterungen der Kontaktfederarme eingreifen. Das Einsatzteil ist dadurch nach dem Feder/Nut-Prinzip an dem Basisteil gesichert.

Besonders vorteilhaft ist es, wenn die Kontaktfederarme aus einer in einem - in Steckrichtung gesehen - hinteren Endbereich des Buchsenabschnitts angeordneten Einsatzteilbasis hervorgehen, die asymmetrisch ausgebildet ist.

Die Asymmetrie der Einsatzteilbasis resultiert vorzugsweise aus einer asymmetrischen Ausbildung der Kontaktfederarme im ausgestanzten aber noch nicht umgebogenen Zustand des Einsatzteils. Insbesondere werden Kontaktfederarmabschnitte mit unterschiedlichen Längen ausgestanzt. Durch ein entsprechendes Umbiegen der Kontaktfederarmabschnitte wird erreicht, dass die Kontaktfederarme im umgebogenen Zustand des Einsatzteils im wesentlichen gleich lang sind. Der Längenunterschied der Kontaktfederarmabschnitte wird durch die Asymmetrie der Einsatzteilbasis also kompensiert.

Die Ausbildung unterschiedlich langer Kontaktfederarmabschnitte ermöglicht eine Überlappung der Verbreiterungen der Kontaktfederarme eines Einsatzteils im nicht umgebogenen Zustand. Dadurch können die Kontaktfederarmabschnitte mit einem geringeren Abstand zueinander ausgestanzt werden. Dies führt zu einer weiteren Reduzierung der Materialverluste beim Ausstanzen des Einsatzteils und somit zu einer noch kostengünstigeren Herstellung des Anschlusselements.

Bevorzugt weist wenigstens einer der Kontaktfederarme in einem Übergangsbereich zu der Verbreiterung eine Einschnürung auf. Sind die Verbreiterungen beim Ausstanzen des Einsatzteils derart angeordnet, dass sie einander überlappen, so schafft die Einschnürung beim Ausstanzen Platz für die Verbreiterung des jeweils anderen Kontaktfederarms. Dadurch können die Kontaktfederarme mit einem noch geringeren Abstand zueinander ausgestanzt werden. Dies wiederum führt zu einer noch weiteren Reduzierung der Materialverluste beim Ausstanzen des Einsatzteils, so dass das Anschlusselement noch kostengünstiger herstellbar ist.

Die Einsatzteilbasis kann zwei sich jeweils etwa rechtwinklig zur Steckrichtung erstreckende, unterschiedlich lange Fortsetzungen der Kontaktfederarme umfassen. Durch die unterschiedliche Länge dieser Fortsetzungen wird die unterschiedliche Länge der ausgestanzten Kontaktfederarmabschnitte ausgeglichen, d.h. eine im wesentlichen gleiche Länge der Kontaktfederarme im umgebogenen Zustand der Einsatzteils erreicht.

Die Fortsetzungen der Kontaktfederarme können durch einen Verbindungsabschnitt miteinander verbunden sein, der etwa rechtwinklig zu den Fortsetzungen der Kontaktfederarme und im Bereich einer Aussparung des Basisteils für eine Zweitverriegelung angeordnet ist. Der Verbindungsabschnitt erhöht die Stabilität des Einsatzteils.

Aufgrund der Asymmetrie der Einsatzteilbasis ist der Verbindungsabschnitt nicht in einer Längsmittelebene des Einsatzteils, sondern dazu versetzt angeordnet. Insbesondere kann er unterhalb der Aussparung des Basisteils für die Zweitverriegelung angeordnet sein, so dass eine Behinderung der Zweitverriegelung des Anschlusselements durch den Verbindungsabschnitt vermieden wird.

Gemäß einer weiteren Ausführungsform weisen die Kontaktfederarme in einem zur Kontaktierung eines in den Buchsenabschnitt eingeführten Steckkontakts vorgesehenen Kontaktbereich jeweils eine sich in Steckrichtung erstreckende Längsaussparung auf. Durch die Längsaussparungen werden an jedem Kontaktfederarm zwei separate Kontaktpunkte zur Kontaktierung des Steckkontakts geschaffen. Das Einsatzteil verfügt insgesamt also über vier Kontaktpunkte zur Kontaktierung des Steckkontakts, was dazu beiträgt, dass ein Steckkontakt auch nach einer Vielzahl von Steckvorgängen noch zuverlässig kontaktierbar ist.

Bevorzugt weisen die Kontaktfederarme jeweils im Bereich ihres zur Einsatzteilbasis weisenden Endes eine versteifende Auswölbung auf. Durch diese Auswölbungen werden die Stabilität des Einsatzteils und die Zuverlässigkeit des Anschlusselements noch weiter erhöht.

Besonders vorteilhaft ist es, wenn das Einsatzteil, insbesondere ausschließlich, in einem zur Kontaktierung eines in den Buchsenabschnitt eingeführten Steckkontakts vorgesehenen Kontaktbereich mit einer Beschichtung aus einem Edelmetallmaterial, z.B. Gold, Silber oder Platin, versehen ist. Das Einsatzteil wird folglich nicht ganzflächig mit dem Edelmetall überzogen, sondern lediglich dort, wo es unbedingt erforderlich ist, nämlich in dem zur Kontaktierung des Steckkontakts vorgesehenen Kontaktbereich. Auf diese Weise werden unter Beibehaltung einer guten elektrischen Leitfähigkeit des Einsatzteils die Herstellungskosten des Anschlusselements noch weiter reduziert.

Weiterer Gegenstand der Erfindung ist außerdem ein Verfahren zur Herstellung eines elektrischen Anschlusselements mit einem einen Buchsenabschnitt zur Aufnahme eines Steckkontakts aufweisenden, insbesondere als Stanz/Biege-Teil ausgebildeten, Basisteil und einem in dem Buchsenabschnitt angeordneten und als Stanz/Biege-Teil ausgebildeten Einsatzteil, welches zwei Kontaktfederarme zur Kontaktierung eines in den Buchsenabschnitt eingeführten Steckkontakts umfasst.

Bei dem Verfahren wird das Einsatzteil aus einem flächigen Ausgangsmaterial derart ausgestanzt, dass zwei parallel zu einander verlaufende, unterschiedlich lange streifenförmige Kontaktfederarmabschnitte an ihrem einen Ende durch einen Basisabschnitt miteinander verbunden sind und im Bereich ihres anderen Endes jeweils eine Verbreiterung aufweisen, wobei der Abstand der Kontaktfederarmabschnitte zueinander und die Länge der Kontaktfederarmabschnitte so gewählt werden, dass die Verbreiterung des längeren Kontaktfederarmabschnitts und die Verbreiterung des kürzeren Kontaktfederarmabschnitts im flächigen, nicht umgebogenen Zustand des Einsatzteils einander überlappen.

Die Verbreiterungen der Kontaktfederarmabschnitte ermöglichen eine Arretierung des Einsatzteils an dem Basisteil derart, dass sich das in dem Basisteil angeordnete Einsatzteil stets in einer für die Kontaktierung eines in das Anschlusselement eingeführten Steckkontakts optimalen Lage befindet. Dadurch ist die Funktion des Anschlusselements dauerhaft sichergestellt.

Aufgrund der unterschiedlichen Länge der Kontaktfederarmabschnitte und der dadurch ermöglichten Überlappung der Verbreiterungen der Kontaktfederarmabschnitte können die Kontaktfederarmabschnitte mit einem reduziertem Abstand zueinander ausgestanzt werden. Dies verringert die beim Ausstanzen des Einsatzteils auftretenden Materialverluste, so dass das Anschlusselement insgesamt kostengünstiger hergestellt werden kann.

Vorteilhafterweise wird zumindest der längere Kontaktfederarmabschnitt kann mit einer Einschnürung für die Verbreiterung des kürzeren Kontaktfederarmabschnitts versehen. Dadurch können die Kontaktfederarmabschnitte mit einem noch engeren Abstand zueinander ausgestanzt und die Materialverluste noch weiter reduziert werden.

Bevorzugt werden die Kontaktfederarmabschnitte, insbesondere ausschließlich, in einem zur Kontaktierung eines Steckkontakts vorgesehenen Kontaktbereich mit einer Beschichtung aus einem Edelmetallmaterial, z.B. Gold, Silber oder Platin, versehen. Dadurch, dass das Edelmetallmaterial nur dort, wo es erforderlich ist, nämlich in dem zur Kontaktierung des Steckkontakts vorgesehenen Kontaktbereich, auf das Einsatzteil aufgebracht wird, ist der Edelmetallverbrauch reduziert und das Anschlusselement noch kostengünstiger herstellbar.

Nachfolgend wird die Erfindung rein beispielhaft anhand einer vorteilhaften Ausführungsform und unter Bezugnahme auf die beigefügt Zeichnung beschrieben. Es zeigen:
- Fig. 1: eine perspektivische Ansicht eines erfindungsgemäßen Anschlusselements mit Basisteil und Einsatzteil;
- Fig. 2: eine perspektivische Ansicht des Basisteils des Anschlusselements von Fig. 1;
- Fig. 3: eine perspektivische Ansicht des Einsatzteils des Anschlusselements von Fig. 1 im umgebogenen Zustand;
- Fig. 4: eine perspektivische Ansicht des Anschlusselements von Fig. 1, bei dem Teile des Basisteils weggebrochen sind;
- Fig. 5: eine perspektivische Ansicht des Anschlusselements von Fig. 1, bei dem Teile des Basisteils weggebrochen sind;
- Fig. 6: eine perspektivische Ansicht des Einsatzteils von Fig. 3 im flächigen, nicht umgebogenen Zustand;
- Fig. 7: eine Draufsicht auf zwei ausgestanzte aber noch nicht umgebogene Einsatzteile;

In Fig. 1 ist ein erfindungsgemäßes Anschlusselement 10 dargestellt. Das Anschlusselement 10 umfasst ein Basisteil 12 und ein separates, in dem Basisteil 12 angeordnetes Einsatzteil 14. Sowohl das Basisteil 12 als auch das Einsatzteil 14 sind jeweils als einstückiges Stanz/Biege-Teil ausgebildet.

Beide Teile 12, 14 weisen jeweils ein elektrisch leitendes Material auf. Das Basisteil 12 ist aus einem Bronzematerial, z.B. aus CuSn_{0,1}, gebildet und zur Verbesserung der elektrischen Leitfähigkeit vollständig mit Zinn überzogen. Das Einsatzteil ist 14 aus einem Federmaterial und bevorzugt aus einer Kupferlegierung, z.B. CuNiSi, gebildet.

Wie den Fig. 1 und 2 zu entnehmen ist, umfasst das Basisteil 12 einen Buchsenabschnitt 16 zur Aufnahme des Einsatzteils 14 und eines durch eine Einführöffnung 18 in das Anschlusselement 10 einsteckbaren, nicht gezeigten Steckkontakts. Der Buchsenabschnitt 16 weist eine quaderförmige Grundform auf.

An den Buchsenabschnitt 16 schließen sich in Steckrichtung gesehen ein erster Crimpabschnitt 20 und ein zweiter Crimpabschnitt 22 an, welche zur Verbindung des Anschlusselements 10 mit einer nicht dargestellten elektrischen Leitung dienen. Im Bereich des ersten Crimpabschnitts 20 ist das Basisteil 12 im Vergleich zum Buchsenabschnitt 16 und zum zweiten Crimpabschnitt 22 verjüngt.

In einem Übergangsbereich zwischen dem Buchsenabschnitt 16 und dem ersten Crimpabschnitt 20 ist eine Aussparung 24 für eine Zweitverriegelung des Anschlusselements, beispielsweise zur Sicherung des Anschlusselements 10 in einem Gehäuse, vorgesehen.

Die Einführöffnung 18 ist durch zwei seitliche Zungen 26, sowie durch eine obere Zunge 28 und eine untere Zunge 29 des Basisteils 12 begrenzt, welche Fortsetzungen der jeweiligen Seitenwand des Buchsenabschnitts 16 bilden. Zwischen benachbarten Zungen 26, 28, 29 ist jeweils eine Aussparung 30 des Basisteils 12 ausgebildet, deren Zweck unten näher erläutert wird.

Die obere und die untere Zunge 28, 29 sind aufeinander zu, d.h. in Richtung der Einführöffnung 18, umgebogen und bilden mit der entsprechenden Seitenwand des Buchsenabschnitts 16 jeweils einen Winkel von etwa 30° bis 60°.

Wie in Fig. 3 gezeigt ist, umfasst das Einsatzteil 14 einen ersten Kontaktfederarm 32 und einen zweiten Kontaktfederarm 34. Die Kontaktfederarme 32, 34 sind im wesentlichen identisch ausgebildet und über eine Einsatzteilbasis 36 miteinander verbunden.

Die Einsatzteilbasis 36 umfasst eine Fortsetzung 38 des ersten Kontaktfederarms 32 und eine Fortsetzung 40 des zweiten Kontaktfederarms 34. Die Fortsetzungen 38, 40 sind durch einen Verbindungsabschnitt 42 miteinander verbunden, der sich im wesentlichen rechtwinklig zu den Fortsetzungen 38, 40 von den Kontaktfederarmen 32, 34 weg erstreckt.

Die Fortsetzung 38 des ersten Kontaktfederarms 32 ist kürzer als die Fortsetzung 40 des zweiten Kontaktfederarms 34, so dass der Verbindungsabschnitt 42 nicht in einer Längsmittelebene des Einsatzteils 14 liegt, sondern in Richtung des ersten Kontaktfederarms 32 versetzt ist. Die Einsatzteilbasis 36 ist folglich asymmetrisch ausgebildet.

Ein jeweils an die Einsatzteilbasis 36 angrenzender erster Teilabschnitt 44 der Kontaktfederarme 32, 34 erstreckt sich etwa rechtwinklig zu der Einsatzteilbasis 36 und ist mit einer länglichen Auswölbung 46 versehen, die zum jeweils anderen Kontaktfederarm 32, 34 weist. Die Auswölbungen 46 dienen zur Versteifung des Einsatzteils 14.

Ausgehend von der Einsatzteilbasis 36 schließt sich an die ersten Teilabschnitte 44 jeweils ein zweiter Teilabschnitt 48 an. Im Bereich dieser zweiten Teilabschnitte 48 sind die Kontaktfederarme aufeinander zu umgebogen. Der Bereich, in dem die Kontaktfederarme einen minimalen Abstand zueinander aufweisen, bildet einen Kontaktbereich 50 zur Kontaktierung eines in das Anschlusselement eingeführten Steckkontakts.

Im Bereich des Kontaktbereichs 50 sind die Kontaktfederarme 32, 34 mit einer Beschichtung 52 aus einem Edelmetallmaterial versehen (Fig. 7). Diese Beschichtung kann beispielsweise Gold, Silber oder Platin umfassen.

Jeder zweite Teilabschnitt 48 weist ferner eine sich in Längsrichtung der Kontaktfederarme 32, 34 erstreckende Längsaussparung 54 auf, die sich nahezu über die gesamte Länge des zweiten Teilabschnitts 48 erstreckt. Die Längsaussparungen 54 erhöhen zum einen die Flexibilität der Kontaktfederarme 32, 34 im Kontaktbereich 50 und führen zum anderen dazu, dass jeder Kontaktfederarm 32, 34 über zwei voneinander getrennte Kontaktpunkte 56 zur Kontaktierung eines in das Anschlusselement 10 eingeführten Steckkontakts verfügt. Ein eingesteckter Steckkontakt wird also an insgesamt vier Punkten 56 kontaktiert, wodurch die Kontaktierung des Steckkontakts verbessert ist.

An die zweiten Teilabschnitte 48 schließt sich jeweils ein Endabschnitt 58 der Kontaktfederarme 32, 34 an, wobei die Endabschnitte 58 einen Abstand zueinander aufweisen, der etwa dem Abstand der ersten Teilabschnitte 44 zueinander entspricht.

Im Bereich der Endabschnitte 58 ist jeweils eine Verbreiterung 60 der Kontaktfederarme 32, 34 vorgesehen, während die Kontaktfederarme 32, 34 in einem Übergangsbereich von dem zweiten Teilabschnitt 48 zu dem Endabschnitt 58 jeweils eine Einschnürung 62 aufweisen.

Wie Fig. 4 und 5 zeigen, ist das Einsatzteil 14 derart in dem Basisteil 12 gelagert, dass die Endabschnitte 58 der Kontaktfederarme 32, 34 im Bereich der Einführöffnung 18 angeordnet sind und jeweils hinter der umgebogenen oberen bzw. unteren Zunge 28, 29 an dem Basisteil 12 anliegen. Dabei greifen die Verbreiterungen 60 der Kontaktfederarme 32, 34 in die Aussparungen 30 des Basisteils 12 ein, um das Einsatzteil 14 am Basisteil 12 zu arretieren.

Durch die umgebogene obere bzw. untere Zunge 28, 29 sind die Kontaktfederarme 32, 34 zum einen vor einer Beschädigung durch einen unpassenden oder falsch eingeführten Steckkontakt geschützt. Zum anderen begrenzen die umgebogenen Zungen 28, 29 die Aussparungen 30 des Basisteils 12 und verhindern somit, dass das Einsatzteil 14 beim Herausziehen eines Steckkontakts aus dem Anschlusselement 10 zusammen mit dem Steckkontakt aus dem Buchsenabschnitt 16 herausgezogen wird.

Gleichzeitig ist das Einsatzteil 14 durch das Eingreifen der Verbreiterungen 60 in die Aussparungen 30 derart an dem Basisteil 12 gesichert, dass das Einsatzteil 14 beim Einführen eines Steckkontakts in das Anschlusselement 10 nicht in Steckrichtung innerhalb des Buchsenabschnitts 16 verschoben oder nach hinten aus diesem hinaus geschoben werden kann.

Das Zusammenwirken der umgebogenen Zungen 28, 29, der Verbreiterungen 60 und der Aussparungen 30 schützt das Einsatzteil 14 folglich nicht nur vor einer Beschädigung, sondern stellt außerdem eine zuverlässige Funktion des Anschlusselements dauerhaft sicher.

Wie insbesondere Fig. 5 zu entnehmen ist, lässt sich das Einsatzteil 14 aufgrund der unterschiedlichen Längen der Fortsetzungen 38, 40 der Kontaktfederarmabschnitte 32, 34 derart in dem Basisteil 12 anordnen, dass der Verbindungsabschnitt 42 in der Zeichnung unterhalb der Aussparung 24 für die Zweitverriegelung verläuft. Durch die Asymmetrie der Einsatzteilbasis 36 wird somit erreicht, dass der Verbiridungsabschnitt 58 einer Zweitverriegelung nicht im Wege steht.

Wie bereits erwähnt wurde, handelt es sich bei dem Einsatzteil 14 um ein Stanz/Biege-Teil. Fig. 6 zeigt das Einsatzteil 14 in einem ausgestanzten aber noch nicht umgebogenen Zustand, in welchem die versteifenden Auswölbungen 46 der ersten Teilabschnitte 44 der Kontaktfederarme 32, 34 bereits eingeprägt sind.

Das aus einem flächigen Blechmaterial ausgestanzte Einsatzteil 14 umfasst zwei parallel zu einander verlaufende, unterschiedlich lange streifenförmige Kontaktfederarmabschnitte 64, 66, die - abgesehen von ihrer unterschiedlichen Länge - identisch ausgebildet sind.

Im Bereich ihres einen Endes weisen die Kontaktfederarmabschnitte 64, 66 jeweils die Verbreiterung 60 und die Einschnürung 62 auf. An ihrem anderen Ende sind die Kontaktfederarmabschnitte 64, 66 durch einen Basisabschnitt 68 miteinander verbunden, der im umgebogenen Zustand des Einsatzteils 14 den Verbindungsabschnitt 42 bildet.

Die unterschiedlichen Längen der Kontaktfederarmabschnitte 64, 66 resultieren aus verschieden langen Fortsetzungsabschnitten 70, 72, welche im umgebogenen Zustand des Einsatzteils 14 die von der Einsatzteilbasis 36 umfassten Fortsetzungen 38, 40 der Kontaktfederarme 32, 34 bilden.

Wie in Fig. 6 zu erkennen ist, sind der Abstand der Kontaktfederarmabschnitte 64, 66 zueinander und die Länge der Kontaktfederarmabschnitte 64, 66 gerade so gewählt, dass die Verbreiterung 60 des längeren Kontaktfederarmabschnitts 66 und die Verbreiterung 60 des kürzeren Kontaktfederarmabschnitts 64 im nicht umgebogenen Zustand des Einsatzteils 14 einander überlappen.

Außerdem sind die Einschnürung 62 des längeren Kontaktfederarmabschnitts 66 und die Verbreiterung 60 des kürzeren Kontaktfederarmabschnitts 64 etwa auf gleicher Höhe angeordnet. Dies ermöglicht eine Ausbildung der Verbreiterung 60 des kürzeren Kontaktfederarmabschnitts 64 derart, dass sich die Verbreiterung 60 des kürzeren Kontaktfederarmabschnitts 64 über im wesentlichen die gesamte Breite des Abstandes zwischen den Kontaktfederarmabschnitten 64, 66 erstreckt.

Die Verbreiterungen 60 der Kontaktfederarmabschnitte 64, 66 sind so dimensioniert, insbesondere so breit ausgebildet, dass sie ausreichend tief in die Aussparungen 30 des Basisteils 12 eingreifen können, um eine zuverlässige Arretierung des Einsatzteils 14 am Basisteil 12 zu gewährleisten.

Bei dem dargestellten Ausführungsbeispiel weist die Verbreiterung 60 des längeren Kontaktfederarmabschnitts 66 die gleiche Form wie die Verbreiterung 60 des kürzeren Kontaktfederarmabschnitts 66 auf. Grundsätzlich kann die Verbreiterung 60 des längeren Kontaktfederarmabschnitts 66 aber auch eine andere, insbesondere größere, Breite als die Verbreiterung 60 des kürzeren Kontaktfederarmabschnitts 66 aufweisen.

Des weiteren weist bei dem dargestellten Ausführungsbeispiel auch der kürzere Kontaktfederarmabschnitt 46 eine Einschnürung 62 auf. Diese Einschnürung 62 ist jedoch nicht unbedingt erforderlich, auf sie kann also auch verzichtet werden.

Wie in Fig. 7 angedeutet ist, wird bei der Herstellung von Anschlusselementen 10 eine Vielzahl von Einsatzteilen 14 aus einem Blechmaterial ausgestanzt.

Dabei führen die unterschiedlichen Längen der Kontaktfederarmabschnitte 64, 66 und die Einschnürung 62 des längeren Kontaktfederarmabschnitts 66 dazu, dass die Kontaktfederarmabschnitte 64, 66 unter Beibehaltung einer zur Arretierung des Einsatzteils 14 am Basisteil 12 erforderlichen Breite der Verbreiterungen 60 der Kontaktfederarme 32, 34 mit einem geringeren Abstand zueinander ausgestanzt werden können.

Dadurch werden nicht nur der zum Ausstanzen mehrerer Einsatzteile 14 erforderliche Vorschub des Blechmaterials reduziert, z.B. um etwa 10 %, sondern auch die beim Ausstanzen auftretenden Materialverluste 74, die in Fig. 7 schraffiert dargestellt sind, minimiert. Beides trägt zu einer Senkung der Materialkosten bei der Herstellung des Anschlusselementes 10 bei.

Entweder vor oder nach dem Ausstanzvorgang werden die Einsatzteile 14 mit der Edelmetallbeschichtung 52 versehen. Das Edelmetall wird dazu streifenförmig im Bereich der zweiten Teilabschnitte 48 der Kontaktfederarme 32, 34 auf die Kontaktfederarmabschnitte 64, 66 aufgetragen, z.B. aufplattiert. Dadurch, dass das Edelmetall lediglich in einem räumlich begrenzten Bereich, nämlich im Kontaktbereich 50, aufgebracht wird, können die Materialkosten und somit die Kosten zur Herstellung des Anschlusselements 10 noch weiter reduziert werden.

Nach dem Aufbringen der Edelmetallbeschichtung 52 werden die Einsatzteile 14 vereinzelt und - ebenso wie ihre jeweiligen Basisteile 12 - umgebogen, woraufhin durch Einstecken oder Einlegen der Einsatzteile 14 in die Basisteile 12 fertige Anschlusselemente 10 gebildet werden.

### Bezugszeichenliste

- 10: Anschlusselement
- 12: Basisteil
- 14: Einsatzteil
- 16: Buchsenabschnitt
- 18: Einführöffnung
- 20: erster Crimpabschnitt
- 22: zweiter Crimpabschnitt
- 24: Aussparung
- 26: seitliche Zunge
- 28: obere Zunge
- 29: untere Zunge
- 30: Aussparung
- 32: erster Kontaktfederarm
- 34: zweiter Kontaktfederarm
- 36: Einsatzteilbasis
- 38: kurze Fortsetzung
- 40: lange Fortsetzung
- 42: Verbindungsabschnitt
- 44: erster Teilabschnitt
- 46: Auswölbung
- 48: zweiter Teilabschnitt
- 50: Kontaktbereich
- 52: Beschichtung
- 54: Längsaussparung
- 56: Kontaktpunkt
- 58: Endabschnitt
- 60: Verbreiterung
- 62: Einschnürung
- 64: kurzer Kontaktfederarmabschnitt
- 66: langer Kontaktfederarmabschnitt
- 68: Basisabschnitt
- 70: Fortsetzungsabschnitt
- 72: Fortsetzungsabschnitt
- 74: Materialverlust

## Patentansprüche

1. Elektrisches Anschlusselement (10) mit einem einen Buchsenabschnitt (16) zur Aufnahme eines Steckkontakts aufweisenden Basisteil (12) und einem in dem Buchsenabschnitt (16) angeordneten Einsatzteil (14), welches zwei Kontaktfederarme (32, 34) zur Kontaktierung eines in den Buchsenabschnitt (16) eingeführten Steckkontakts umfasst,
**dadurch gekennzeichnet, dass**
die freien Enden der Kontaktfederarme (32, 34) jeweils im Bereich einer Einführöffnung (18) des Anschlusselements (10) für den Steckkontakt angeordnet sind und eine Verbreiterung (60) zur Arretierung des Einsatzteils (14) am Basisteil (12) aufweisen.

2. Anschlusselement (10) nach Anspruch 1,
**dadurch gekennzeichnet, dass**
das Basisteil (12) Aussparungen (30) aufweist, in welche die Verbreiterungen (60) der Kontaktfederarme (32, 34) eingreifen.

3. Anschlusselement (10) nach Anspruch 1 oder 2,
**dadurch gekennzeichnet, dass**
wenigstens einer der Kontaktfederarme (32, 34) in einem Übergangsbereich zu der Verbreiterung (60) eine Einschnürung (62) aufweist.

4. Anschlusselement (10) nach einem der vorherigen Ansprüche,
**dadurch gekennzeichnet, dass**
die Kontaktfederarme (32, 34) aus einer in einem - in Steckrichtung gesehen - hinteren Endbereich des Buchsenabschnitts (16) angeordneten Einsatzteilbasis (36) hervorgehen, die asymmetrisch ausgebildet ist.

5. Anschlusselement (10) nach Anspruch 4,
**dadurch gekennzeichnet, dass**
die Einsatzteilbasis (36) zwei sich jeweils etwa rechtwinklig zur Steckrichtung erstreckende, unterschiedlich lange Fortsetzungen (38, 40) der Kontaktfederarme (32, 34) umfasst.

6. Anschlusselement (10) nach Anspruch 5,
**dadurch gekennzeichnet, dass**
die Fortsetzungen (38, 40) der Kontaktfederarme (32, 34) durch einen Verbindungsabschnitt (42) miteinander verbunden sind, der etwa rechtwinklig zu den Fortsetzungen (38, 40) der Kontaktfederarme (32, 34) und im Bereich einer Aussparung (24) des Basisteils (12) für eine Zweitverriegelung angeordnet ist.

7. Anschlusselement (10) nach einem der vorherigen Ansprüche,
**dadurch gekennzeichnet, dass**
die Kontaktfederarme (32, 34) in einem zur Kontaktierung eines in den Buchsenabschnitt (12) eingeführten Steckkontakts vorgesehenen Kontaktbereich (50) jeweils eine sich in Steckrichtung erstreckende Längsaussparung (54) aufweisen.

8. Anschlusselement (10) nach einem der vorherigen Ansprüche,
**dadurch gekennzeichnet, dass**
die Kontaktfederarme (32, 34) jeweils im Bereich ihres zur Einsatzteilbasis (36) weisenden Endes eine versteifende Auswölbung (46) aufweisen.

9. Anschlusselement (10) nach einem der vorherigen Ansprüche,
**dadurch gekennzeichnet, dass**
das Einsatzteil (14), insbesondere ausschließlich, in einem zur Kontaktierung eines in den Buchsenabschnitt (16) eingeführten Steckkontakts vorgesehenen Kontaktbereich (50) mit einer Beschichtung (52) aus einem Edelmetallmaterial, z.B. Gold, Silber oder Platin, versehen ist.

10. Verfahren zur Herstellung eines elektrischen Anschlusselements (10) nach Anspruch 1, bei welchem Verfahren
das Einsatzteil (14) aus einem flächigen Ausgangsmaterial derart ausgestanzt wird, dass zwei parallel zueinander verlaufende, unterschiedlich lange streifenförmige Kontaktfederarmabschnitte (64, 66) an ihrem einen Ende durch einen Basisabschnitt (68) miteinander verbunden sind und im Bereich ihres anderen Endes jeweils eine Verbreiterung (60) aufweisen,
wobei der Abstand der Kontaktfederarmabschnitte (64, 66) zueinander und die Länge der Kontaktfederarmabschnitte (64, 66) so gewählt werden, dass die Verbreiterung (60) des längeren Kontaktfederarmabschnitts (66) und die Verbreiterung (60) des kürzeren Kontaktfederarmabschnitts (64) im flächigen Zustand des Einsatzteils (14) einander überlappen.

11. Verfahren nach Anspruch 10,
**dadurch gekennzeichnet, dass**
zumindest der längere Kontaktfederarmabschnitt (66) mit einer Einschnürung (62) für die Verbreiterung (60) des kürzeren Kontaktfederarmabschnitts (64) versehen wird.

12. Verfahren nach Anspruch 10 oder 11,
**dadurch gekennzeichnet, dass**
die Kontaktfederarmabschnitte (64, 66) mit Ausnahme ihrer Länge identisch ausgebildet werden.

13. Verfahren nach einem der Ansprüche 10 bis 12,
**dadurch gekennzeichnet, dass**
die Kontaktfederarmabschnitte (64, 66), insbesondere ausschließlich, in einem zur Kontaktierung eines Steckkontakts vorgesehenen Kontaktbereich (50) mit einer Beschichtung (52) aus einem Edelmetallmaterial, z.B. Gold, Silber oder Platin, versehen werden.

## Claims

1. An electrical connector element (10) comprising a base part (12) having a socket section (16) for the reception of a plug contact and an insert part (14) which is arranged in the socket section (16) and which includes two contact spring arms (32, 34) for contacting a plug contact inserted into the socket section (16),
**characterized in that** the free ends of the contact spring arms (32, 34) are each arranged in the region of an insertion opening (18) of the connector element (10) for the plug contact and have a widened section (60) for the locking of the insert part (14) to the base part (12).

2. A connector element (10) in accordance with claim 1, **characterized in that** the base part (12) has cut-outs (30) into which the widened sections (60) of the contact spring arms (32, 34) engage.

3. A connector element (10) in accordance with claim 1 or claim 2, **characterized in that** at least one of the contact spring arms (32, 34) has a restriction (62) in a transition region to the widened section (60).

4. A connector element (10) in accordance with any one of the preceding claims, **characterized in that** the contact spring arms (32, 34) protrude from an insert part base (36) which is arranged in a rear end region of the socket section (16), when considered in the plug-in direction, and which is asymmetric.

5. A connector element (10) in accordance with claim 4, **characterized in that** the insert base part (36) includes two continuations (38, 40) of the contact spring arms (32, 34) which are of different length and each extend approximately at right angles to the plug-in direction.

6. A connector element (10) in accordance with claim 5, **characterized in that** the said continuations (38, 40) of the contact spring arms (32, 34) are connected to one another by a connection section (42) which is arranged approximately at right angles to the said continuations (38, 40) of the contact spring arms (32, 34) and in the region of a cut-out (24) of the base part (12) for a second latching connection.

7. A connector element (10) in accordance with any one of the preceding claims, **characterized in that** the contact spring arms (32, 34) each have a longitudinal cut-out (54) extending in the plug-in direction in a contact region (50) provided for the contacting of a plug contact introduced into the socket section (16).

8. A connector element (10) in accordance with any one of the preceding claims, **characterized in that** the contact spring arms (32, 34) each have a stiffening arch (46) in the region of their end facing the insert part base (36).

9. A connector element (10) in accordance with any one of the preceding claims, **characterized in that** the insert part (14) is provided with a coating (52) of a precious metal material, e.g. gold, silver or platinum, in particular exclusively, in a contact region (50) provided to contact a plug contact introduced into the socket section (16).

10. A method for the manufacture of an electrical connector element (10) in accordance with claim 1, in which method
the insert part (14) is stamped out of an areal starting material such that two strip-like contact spring arm sections (64, 66) extending parallel to one another and having different lengths are connected to one another by a base section (68) at their one end and each have a widened section (60) in the region of their other end,
wherein the spacing of the contact spring arm sections (64, 66) from one another and the length of the contact spring arm sections (64, 66) are selected such that the widened section (60) of the longer contact spring arm section (66) and the widened section (60) of the shorter contact spring arm section (64) overlap one another in the areal state of the insert part (14).

11. A method in accordance with claim 10, **characterized in that** at least the longer contact spring arm section (66) is provided with a constriction (62) for the widened section (60) of the shorter contact spring arm section (64).

12. A method in accordance with claim 10 or claim 11, **characterized in that** the contact spring arm sections (64, 66) are made identical with the exception of their lengths.

13. A method in accordance with any one of the claims 10 to 12, **characterized in that** the contact spring arm sections (64, 66) are provided with a coating (52) of a precious metal material, e.g. gold, silver or platinum, in particular exclusively, in a contact region (50) provided to contact a plug contact.

## Revendications

1. Elément de connexion électrique (10) avec une partie de base (12) comportant un segment de douille (16) pour recevoir un contact à enfichage, et une partie d'insertion (14) disposée dans le segment de douille (16), laquelle comprend deux bras de ressort de contact (32, 34) pour la mise en contact d'un contact à enfichage introduit dans le segment de douille (16),
**caractérisé en ce que**
les extrémités libres des bras de ressort de contact (32, 34) sont disposées chacune dans la zone d'une ouverture d'introduction (18) de l'élément de connexion (10) pour le contact à enfichage, et présentent un élargissement (60) pour bloquer la partie d'insertion (14) sur la partie de base (12).

2. Elément de connexion (10) selon la revendication 1,
**caractérisé en ce que**
la partie de base (12) présente des découpes (30) dans lesquelles s'engagent les élargissements (60) des bras de ressort de contact (32, 34).

3. Elément de connexion (10) selon la revendication 1 ou 2,
**caractérisé en ce que**
au moins l'un des bras de ressort de contact (32, 34) présente un étranglement (62) dans une zone de transition avec l'élargissement (60).

4. Elément de connexion (10) selon l'une quelconque des revendications précédentes,
**caractérisé en ce que**
les bras de ressort de contact (32, 34) dépassent d'une base de partie d'insertion (36), disposée dans une zone d'extrémité arrière - vu dans le sens d'enfichage - du segment de douille (16), laquelle base de partie d'insertion est réalisée asymétrique.

5. Elément de connexion (10) selon la revendication 4,
**caractérisé en ce que**
la base de partie d'insertion (36) comprend deux prolongements (38, 40) des bras de ressort de contact (32, 34), de longueurs différentes, s'étendant chacun à peu près à angle droit par rapport à la direction d'enfichage.

6. Elément de connexion (10) selon la revendication 5,
**caractérisé en ce que**
les prolongements (38, 40) des bras de ressort de contact (32, 34) sont reliés entre eux par un segment de liaison (42) qui est disposé sensiblement à angle droit par rapport aux prolongements (38, 40) des bras de ressort de contact (32, 34) et dans la zone d'une découpe (24) de la partie de base (12) pour un double verrouillage.

7. Elément de connexion (10) selon l'une quelconque des revendications précédentes,
**caractérisé en ce que**
les bras de ressort de contact (32, 34) présentent chacun, dans une zone de contact (50) prévue pour la mise en contact d'un contact à enfichage introduit dans le segment de douille (12), une découpe longitudinale (54) s'étendant dans la direction d'enfichage.

8. Elément de connexion (10) selon l'une quelconque des revendications précédentes,
**caractérisé en ce que**
les bras de ressort de contact (32, 34) présentent chacun un bombement (46) de raidissement, dans la zone de leur extrémité dirigée vers la base de partie d'insertion (36).

9. Elément de connexion (10) selon l'une quelconque des revendications précédentes,
**caractérisé en ce que**
la partie d'insertion (14) est pourvue d'un revêtement (52) constitué d'un matériau de métal précieux, par exemple or, argent ou platine, en particulier exclusivement dans une zone de contact (50) prévue pour la mise en contact d'un contact à enfichage introduit dans le segment de douille (16).

10. Procédé de fabrication d'un élément de connexion électrique (10) selon la revendication 1, dans lequel procédé
la partie d'insertion (14) est découpée dans une matière première plate, de manière que deux segments de bras de ressort de contact (64, 66) en forme de bande, de longueurs différentes, s'étendant parallèlement l'un à l'autre, soient reliés à une de leurs extrémités par un segment de base (68), et présentent chacun un élargissement (60) dans la zone de leur autre extrémité,
l'écartement des segments de bras de ressort de contact (64, 66) et la longueur des segments de bras de ressort de contact (64, 66) étant choisis de manière que l'élargissement (60) du segment de bras de ressort de contact plus long (66) et l'élargissement (60) du segment de bras de ressort de contact plus court (64) se recouvrent l'un l'autre à l'état plat de la partie d'insertion (14).

11. Procédé selon la revendication 10,
**caractérisé en ce que**
au moins le segment de bras de ressort de contact plus long (66) est pourvu d'un étranglement (62) pour l'élargissement (60) du segment de bras de ressort de contact plus court (64).

12. Procédé selon la revendication 10 ou 11,
**caractérisé en ce que**
les segments de bras de ressort de contact (64, 66) sont réalisés identiques à l'exception de leur longueur.

13. Procédé selon l'une des revendications 10 à 12,
**caractérisé en ce que**
les segments de bras de ressort de contact (64, 66) sont pourvus d'un revêtement (52) constitué d'un matériau de métal précieux, par exemple or, argent ou platine, en particulier exclusivement dans une zone de contact (50) prévue pour la mise en contact d'un contact à enfichage.
